# EUROPÄISCHE PATENTSCHRIFT

(11) **EP 0 584 716 B1**
(45) Veröffentlichungstag und Bekanntmachung des Hinweises auf die Patenterteilung: **18.06.1997**
(21) Anmeldenummer: 93113237.7
(22) Anmeldetag: 19.08.1993
(51) Int. Cl.: B65H 19/22

(54) **Vorrichtung zum Zuführen von Druckluft zu pneumatischen Antrieben, die mit beweglichen Maschinenteilen verbunden sind**
Device for supplying compressed air to pneumatic engines which are connected to moving machine parts
Dispositif pour alimenter en air comprimé des moteurs pneumatiques qui sont reliés à des parties de machine en mouvement

(30) Priorität: 28.08.1992 DE 9211599 U; 19.10.1992 DE 9214094 U
(43) Veröffentlichungstag der Anmeldung: 02.03.1994
(73) Patentinhaber: Windmöller & Hölscher, D-49516 Lengerich (DE)
(72) Erfinder: Kamlage, Wolfgang, D-49205 Hasbergen (DE); Bauer, Christoph, D-49477 Ibbenbüren (DE); Kammann, Rolf, D-49492 Westerkappeln (DE); Decker, Werner, D-45949 Ladbergen (DE)

(56) Entgegenhaltungen:
- EP-A- 0 538 566
- DE-A- 2 058 221
- DE-A- 2 600 522
- DE-A- 2 713 814
- DE-A- 3 212 960
- US-A- 3 365 992

## Beschreibung

Die Erfindung betrifft eine Vorrichtung zum Zuführen von Druckluft zu zwei Kolbenzylindereinheiten.

Ein aus der DE-PS 3 212 960 bekannter kombinierter Kontakt- und Zentralwickler weist ein Paar von um die Achse der Kontaktwalze schwenkbaren Aufnahmearmen auf, die in einer senkrechten Stellung eine neue Wickelwelle aufnehmen, die nach ihrer Beschleunigung auf Bahngeschwindigkeit durch ein Reibradpaar zum Anwickeln des durch einen Trennschnitt getrennten Bahnanfangs auf die mit gleicher Umfangsgeschwindigkeit rotierende Kontaktwalze abgesenkt wird. Anschließend werden die Aufnahmearme um etwa 90° verschwenkt, so daß die Wellenzapfen der Wickelwelle in die Aufnahmen eines Schlittens eingelegt werden können, der sich entsprechend dem wachsenden Durchmesser der sich bildenden Wickelrolle von der Kontaktwalze entfernt. Nach Ausführen des Trennschnitts wird der Schlitten sodann soweit von der Kontaktwalze abgefahren, daß die fertige Wickelrolle ausgehoben werden kann. Anschließend fährt der Schlitten zurück in Richtung auf die Kontaktwalze, so daß die Aufnahmearme die Lagerzapfen der Wickelwelle in die Aufnahmen des Schlittens einlegen können. Bei der bekannten Wickelvorrichtung stützt sich die Wickelwelle mit der sich auf dieser bildenden Wickelrolle solange auf der Kontaktwalze ab, bis die fertig gewickelte Wickelrolle aus dem Schlitten ausgehoben und der Schlitten wieder in seine Aufnahmestellung nahe an der Kontaktwalze zurückgefahren worden ist, so daß sich in dieser Zeit bei den hohen Wickeldrehzahlen bereits eine Wickelrolle mit so großem Gewicht gebildet hat, daß es aufgrund des Kontaktdrucks zu Beschädigungen der Warenbahn kommen kann. Insbesondere, wenn es sich bei der aufzuwickelnden Bahn um dünne Folien handelt, kann es unter dem Gewicht der sich bildenden Wickelrolle zu Beschädigungen dieser Folien kommen, die zu Ausschuß führen.

Aus der US-PS 3 365 992 ist eine Einrichtung zum Querschneiden von Bahnen bekannt. Zu diesem Zweck ist ein mit einem Schneidmesser versehener Schlitten quer zur Bewegungsrichtung der Bahn verfahrbar, wobei während dieser Bewegung die Bahn durchgeschnitten wird. Der Schlitten selbst ist mit einer Einrichtung versehen, mittels der eine neu eingelegte Wickelwelle bzw. ein neuer Bahnanfang mit Leim besprüht werden kann. Zu diesem Zweck trägt der Schlitten zwei kleine Speicherbehälter, von denen einer im wesentlichen mit Leim und der andere mit Luft gefüllt sind. Bei Bedarf kann dann ein Leim-Luft-Gemisch auf eine neue Wickelwelle bzw. auf einen Bahnanfang aufgesprüht werden. Zum Zwecke des Wiederbefüllens der beiden Vorratsbehälter sind diesen zwei fest mit dem Schlitten verbundene Füllnippel zugeordnet. Die beiden vorgesehenen Speicher dienen im vorliegenden Fall zur Zwischenlagerung von Materialien, die bedarfsweise entnommen werden können.

Durch die EP-A 0 538 566, die unter Artikel 54(3) EPÜ fällt, ist eine Vorrichtung zum Aufwickeln von Materialbahnen auf Wickelwellen beschrieben, bei der Beschädigungen der aufzuwicklenden Bahn während des Anwickelns einer neuen Wickelwelle dadurch vermieden werden, daß das bewegliche Lager durch zwei Paare von Halteeinrichtungen gebildet ist, von denen jedes Paar sowohl synchron mit dem anderen als auch unabhängig von dem anderen bewegbar ist und wobei die Paare sowohl gemeinsam eine Wickelrolle als auch für sich allein jeweils eine fertiggewickelte Wickelrolle oder eine Wickelwelle mit aufgewickeltem Bahnanfang zu haltern vermögen. Bei dieser Vorrichtung sind somit teilbare Aufnahmen oder Lager für die Wellenzapfen der Wickelwelle vorgesehen, die im zusammengefahrenen Zustand gemeinsam eine sich bildende Wickelrolle tragen und die in der Weise voneinander getrennt und auseinander gefahren werden können, daß ein Paar die fertiggewickelte Wickelrolle zur Entnahme freigibt, während das andere Paar in die Aufnahmestellung nahe der Kontaktwalze fährt. Anschließend werden die Paare wieder in der Weise zusammengefahren, daß die Aufnahmen beider die Wellenzapfen der sich bildenden Wickelrolle lagern. Da ein Paar der zusammenwirkenden Aufnahmen die fertiggewickelte Wickelrolle abfährt, während sich das andere Paar der Aufnahmen in seine Aufnahmestellung nahe an der Kontaktwalze zur Aufnahme der neuen Wickelwelle bewegt, kann von den Aufnahmen die Wickelwelle übernommen werden, sobald der neue Bahnanfang auf diese sicher angewickelt worden ist. Die Übergabe der neuen Wickelwelle mit angewickeltem Bahnanfang an die Aufnahmen des einen Paares der Halteeinrichtungen kann somit bereits zu einem Zeitpunkt erfolgen, in dem nur wenige Windungen gewickelt sind und die Wickelrolle noch kein zu Beschädigungen der aufgewickelten Bahn führendes Gewicht angenommen hat.

Bei der an Hand der Fig. 1 bis 7 beschriebenen Vorrichtung (EP-A-0 538 566) sind die mit einem Drehantrieb versehenen Schwenkplatten auf dem Wellenzapfen der Kontaktwalze gelagert, wobei die an einem Gestänge befestigten Teile der Lager, die die angewickelten Wickelwelle an die Aufnahmen des Paares der Halteeinrichtungen übergeben, durch einen Pneumatik-Zylinder translatorisch relativ zu den Schwenkplatten bewegbar sind.

Die EP-A-0538566 offenbart eine Vorrichtung zum Zuführen von Druckluft zu zwei Kolbenzylindereinheiten, wobei die erste Kolbenzylindereinheit einer translatorisch bewegbaren Übergabeeinrichtung zugeordnet ist, zum Einlegen einer neuen Wickelwelle in das antreibbare Lager einer Halteeinrichtung einer Wickelvorrichtung zum Aufwickeln einer Materialbahn, wobei die Übergabeeinrichtung und die dieser zugeordnete erste Kolbenzylindereinheit auf mit einem Drehantrieb versehenen Schwenkplatten montiert ist und letztere zusätzlich ein von der zweiten Kolbenzylindereinheit betätigbares Schneidmesser tragen.

Bei der an Hand der Fig. 1 bis 7 beschriebenen Vorrichtung muß die Druckluft zu dem auf den Schwenkplatten angeordneten Pneumatik-Zylinder 15 zum Heben und Senken des eine neue Wickelhülse aufnehmenden Schlittens und die Druckluftzufuhr zu dem das Messer 37 bewegenden Pneumatik-Zylinder durch komplizierte und störanfällige Drehdurchführungen zugeführt werden.

Aufgabe der Erfindung ist es daher, eine Vorrichtung zu schaffen, bei der die Druckluft zu den pneumatischen Antrieben ohne Verwendung von Drehdurchführungen oder anderen beweglichen Zuführungseinrichtungen in einfacher Weise zugeführt werden kann.

Diese Aufgabe wird erfindungsgemäß durch die Merkmale des Anspruchs 1 gelöst.

Auf vorteilhafte Weise sind die Kupplungsstücke trichterförmig ausgebildet, wobei der Luftzuführrüssel an seinem den Kupplungsstücken zugewandten Endbereich komplementär ausgebildet ist.

Es hat sich als zweckmäßig erwiesen, den Luftzuführrüssel beweglich, vorzugsweise axial verschieblich, zu führen.

Ein Ausführungsbeispiel der Erfindung wird nachstehend anhand der Zeichnung näher erläutert.

In dieser zeigt
- Fig. 1 bis 5: Seitenansichten der Wickelvorrichtung in unterschiedlichen Betriebsstellungen,
- Fig. 6: eine Ansicht der Wickelvorrichtung in Richtung der Pfeile VI-VI in Fig. 4,
- Fig. 7: eine Ansicht der Wickelvorrichtung in Richtung der Pfeile VII-VII in Fig. 5,
- Fig. 8: eine der an Hand der Fig. 1 bis 7 beschriebenen Vorrichtung entsprechende Vorrichtung, die mit der erfindungsgemäßen Druckluftversorgung der auf den Schwenkplatten angeordneten Pneumatik-Zylindern versehen ist,
- Fig. 9 und 10: einen Teil in Fig. 8 dargestellten Wicklers in Vorderansicht, wobei Fig. 9 den oberen und Fig. 10 den unteren Teil zeigt und
- Fig. 11: den in den Fig. 9 und 10 dargestellten Wicklerteil in Ansicht gemäß der Linie IV-IV.

Das Maschinengestell der Wickelvorrichtung besteht aus zwei Seitengestellen 1, die u. a. durch eine Traverse 2 miteinander verbunden sind.

Der besseren Übersicht halber sind in den Fig. 1 - 5 die dem Betrachter zugewandten Seitengestelle nicht dargestellt. Beispielsweise ist aus der Figur 1 eine in den beiden Seitengestellen gelagerte Welle 3 zu erkennen, auf die eine Kontaktwalze 4 fest aufgesetzt ist. Beidseits neben der Kontaktwalze 4 trägt die Welle jeweils ein Lager 5, welches frei drehbar auf der Welle 3 ist. Mit jedem der beiden Lager 5 sind sowohl eine Platte 6 als auch eine Scheibe 7 fest verbunden. Die Scheiben 7 stehen über Zahnriemen 8 mit Antriebsscheiben 9 in Verbindung, wobei beiden Antriebsscheiben 9 ein nicht dargestellter Stellmotor zugeordnet ist.

Die Platten 6 weisen auskragende Teile auf, die eine frei drehbare Leitwalze 10 tragen. Weitere frei drehbare Führungsrollen 11 sind auf den Platten 6 so zueinander angeordnet, daß sie eine Führungsbahn für einen einer jeden Platte 6 zugeordneten abgewinkelten Hebel 12 bilden. Jeder dieser Hebel weist eine Aufnahme 13 auf, welcher ein Widerlager 14 zugeordnet ist. Über eine Kolbenzylindereinheit 15 können die abgewinkelten Hebel 12 in Pfeilrichtung A hin und her verfahren werden.

Jedem Seitengestell 1 sind Kolbenzylindereinheiten 16 und 17 zugeordnet, wobei die Kolbenzylindereinheiten 17 an äußere Schwenkarme 18 und die Kolbenzylindereinheiten 16 an innere Schwenkarme 19 angreifen. Beide Schwenkarme sind auf einer Welle 20 gelagert, welche von den Seitengestellen 1 gehalten ist.

Wie die Figuren 6 und 7 erkennen lassen, ist die Welle 20 aus dem linksseitigen Seitengestell nach außen herausgeführt, wobei auf das linksseitige Ende der Welle 20 eine Riemenscheibe 21 fest aufgesetzt ist. Diese Riemenscheibe 21 steht über den Riemen 22 mit einer weiteren Riemenscheibe 23 in Verbindung, die auf einem kurzen Wellenstück 24 sitzt. Dieses Wellenstück 24 ist in einem Lagerblock 25 gelagert, der über einen Halter 26 mit dem linken äußeren Schwenkarm 18 verschweißt ist. An dem Ende des Wellenstücks 24, das der Riemenscheibe 23 gegenüberliegt, trägt die Welle eine Kupplungshälfte 27, die in der in Figur 6 dargestellten Lage mit einer weiteren Kupplungshälfte 28 in Verbindung steht. Diese Kupplungshälfte 28 ist Teil einer jeden Wickelwelle 29. Wie beispielsweise in den Figuren 1 und 6 angedeutet ist, weisen sowohl die äußeren wie auch die inneren Schwenkarme 18, 19 Aufnahmen 30 auf, denen verschiebbare Riegel 31 bzw. 32 zugeordnet sind.

Nachstehend wir die Funktion der Wickelvorrichtung näher beschrieben, deren Aufbau vorstehend grundsätzlich erläutert worden ist:

In der Figur 1 ist die Situation dargestellt, in der eine Wickelrolle 33 an der Kontaktwalze 4 seitlich anliegt und die gewünschte Lagenzahl des Bahnmaterials 34 aufweist. Die Wickelrolle 33 ist dabei durch einen lediglich schematisch angedeuteten Motor 35 über die Riemenscheibe 21, den Riemen 22 und die Riemenscheibe 23 angetrieben. Sie lagert sowohl in den inneren wie auch den äußeren Schwenkarmen 18 und 19. Zum Zwecke des Rollenwechsels wird nun die Platte 6 über die Antriebsscheiben 9 im Gegenuhrzeigersinn (siehe Pfeilrichtung B) so weit verschwenkt, bis die Platte die in Figur 2 dargestellte Lage einnimmt.

Die Materialbahn 34 ist dabei von der Leitwalze 10 zum Teil von der Kontaktwalze 4 abgehoben. In der in Figur 2 dargestellten Lage befinden sich die Aufnahme 13 der abgewinkelten Hebel 12 unterhalb einer mit Klebestreifen vorbereiteten Wickelwelle 36, wobei der abgewinkelte Hebel 12 über die Kolbenzylindereinheit 15 ausgefahren ist. In Figur 3 ist die vorbereitete Wickelwelle 36 in die Aufnahmen 13 abgesenkt. Die Wickelwelle 36 lagert dann in den Aufnahmen 13 und wird dort von den Widerlagern 14 gehalten. Es ist deutlich zu erkennen, daß die Wickelwelle 36 in der in Figur 3 dargestellten Lage noch keinen Kontakt zur Bahn 34 hat. In diesem Moment wird die Wickelwelle 36 über einen nicht dargestellten Reibradantrieb auf die Drehzahl der Kontaktwalze 4 beschleunigt und danach über den abgewinkelten Hebel 12 auf die Kontaktwalze abgesenkt. Diese abgesenkte Stellung ist in der Figur 4 zu ersehen. Sobald jetzt die Wickelrolle 33 ihren vorbestimmten Durchmesser erreicht hat, wird die Bahn 34 durch das Messer 37 getrennt. Aufgrund der Klebestreifen auf der neuen Wickelwelle 36 haftet der Anfang der Bahn 34 an der neuen Wickelwelle und wird auf diese aufgewickelt. Unmittelbar danach wird die fertiggewickelte Rolle 33, die von beiden Aufnahmen 30 der Schwenkarme 18 und 19 gehalten wird, an das innere Schwenkarmpaar 19 übergeben. Dazu fährt der der Aufnahme 30 zugeordnete Riegel 31 des äußeren Schwenkarmpaares ein und gibt somit die Rolle frei. Anschließend bewegt sich das innere Schwenkarmpaar 19, angetrieben durch die Kolbenzylindereinheit 16, nach außen, und gleichzeitig das äußere Schwenkarmpaar 18, angetrieben durch die Kolbenzylindereinheit 17, nach innen in Richtung auf die Kontaktwalze 4. Ebenfalls gleichzeitig mit den Schwenkbewegungen der Schwenkarmpaare schwenkt die Platte 6 aus der in Figur 4 dargestellten Lage mit der neuen Wickelwelle 36 in die in Figur 5 dargestellte Lage, wobei während der Schwenkbewegung die neue Wickelwelle 36 in die Aufnahmen 30 der beiden äußeren Schwenkarme 18 abgelegt wird. Die Wickelwelle 36, die während ihrer Schwenkbewegung aus der in Figur 4 dargestellten Lage gem. Fig. 5 noch von der Kontaktwalze 4 angetrieben wurde, kann nun in dem gewünschten Wickelverfahren weitergewickelt werden.

An Hand der Fig. 8 bis 11 wird nun die erfindungsgemäße Weiterbildung der Vorrichtung nach den Fig. 1 bis 7 beschrieben.

Aus Fig. 8 ist eins der beiden zueinander parallel angeordneten Seitengestelle 1 ersichtlich, in denen jeweils über Kolbenzylindereinheiten 102 und 103 verschwenkbare äußere und innere Schwenkarme 104, 105 gelagert sind. Diese Schwenkarme 104, 105 nehmen die Wickelrolle 106 auf, welche über einen Motor 107 angetrieben werden kann. Der Wickelrolle 106 ist eine Kontaktwalze 108 zugeordnet. Diese Kontaktwalze ist dreh- und antreibbar auf Zapfen 109 gelagert, welche an den Seitengestellen 101 befestigt sind. Über Kugellager 110 sind Platten 111 drehbar auf dem Zapfen 109 gelagert, wobei zwecks Verdrehung der Platten 111 Zahnriemenscheiben 112 vorgesehen sind, die über einen Zahnriemen 113 mit einer Antriebsscheibe 114 in Verbindung stehen.

Insbesondere aus der Figur 11 ist zu ersehen, daß die Platten 111 die Führungsrollen 115 aufweisen, zwischen denen ein Schlitten 116 geführt ist. Zwecks Verschiebung dieses Schlittens 116 ist eine Kolbenzylindereinheit 117 vorgesehen, dessen Zylinder 118 mit der Platte 111 und dessen Kolbenstange 119 mit einem Aufnahmekopf 120 verbunden ist. Letzterer ist mit dem Schlitten 116 fest verschraubt. Dem Aufnahmekopf 120 ist ein Widerlager 121 zugeordnet, so daß eine in den Aufnahmekopf 120 einzulegende Wickelwelle nicht von dem Aufnahmekopf abrollt, sondern sich vielmehr am Widerlager 121 abstützt. Der Aufnahmekopf weist Sperrmittel auf, die verhindern, daß eine eingelegte Wickelwelle nicht ungewollt herausfallen kann, wenn die Platte 111 gedreht wird. Diese Sperrmittel sind nicht dargestellt und einem jeden Fachmann geläufig.

In der in Figur 8 dargestellten Stellung ist der Schlitten 116 über die Kolbenzylindereinheit 117 in seine obere Stellung gefahren und bereit zur Aufnahme einer neuen Wickelwelle 122. Das zugeführte Bahnmaterial 123 verläuft über eine Leitwalze 124 zunächst einmal noch zu der Wickelrolle 106. Im unmittelbaren Bereich neben der Leitwalze 124 ist ein kolbenstangenloser Zylinder 125 angeordnet (Origa-Zylinder), der über seine ganze Länge im Zylinder einen Schlitz aufweist. Durch diesen Schlitz ragt ein mit dem Kolben verbundenes Messer 126, so daß durch dieses bei Beaufschlagung des Zylinders mit Luft die Bahn 123 durchgeschnitten werden kann. Der Origa-Zylinder ist länger als die Breite der Materialbahn 123, so daß sich im Ruhezustand das Messer 126 seitlich neben der Bahn 123 befindet. Zur Betätigung des Origa-Zylinders ist dieser über eine Leitung 127 mit einem Stutzen 128 verbunden. In den Stutzen 128 ist ein Füllrüssel 129 einführbar, über den Druckluft zum Origa-Zylinder 125 gelangen kann.

Der Füllrüssel 129 steht mit einer nicht dargestellten Druckluftquelle in Verbindung. Zum Schneiden der Bahn 123 muß die Wickelwelle 122 in den Aufnahmen 120 durch die Kolbenzylindereinheiten 117 abgesenkt werden. Das geschieht indirekt durch den Füllrüssel 129, der zum Zwecke des Befüllens des Zylinders 125 in den Stutzen 128 gefahren wird, wodurch ein Steuerventil betätigt wird, das wiederum das Ventil 130 betätigt. Dieses Ventil läßt die Kolbenzylindereinheit 117 einfahren und die Wickelwelle 122 auf die Kontaktwalze 108 und die Folie 123 absenken. Das Schneiden geschieht durch das Befüllen des Zylinders 125 durch ein dem Füllrüssel 129 vorgeschaltetes Ventil. Nach dem Schneiden der Bahn 123 durch das Messer 126 wird die Bahn 123 auf die neue Wickelwelle 122 aufgewickelt. Sobald der Anwickelvorgang auf der neuen Wickelwelle 122 stattgefunden hat, wird die Platte 111 gedreht, und zwar so weit, daß die neue Wickelwelle vom Aufnahmekopf 120 in die äußeren Schwenkarme abgelegt werden kann, wobei über die Kolbenzylindereinheit 102 diese Schwenkarme in den Bereich der Kontaktwalze 108 geschwenkt sind, wie dies aus Fig. 5 ersichtlich ist. Sobald die Übergabe stattgefunden hat, muß der Schlitten 116 durch die Kolbenzylindereinheit 117 weiter eingefahren werden, um Kollisionen des Kopfes 120 mit den Schwenkarmen 104, 105 zu vermeiden, in die die neu angewickelte Wickelwelle 122 abgelegt wird. Dazu müssen die Sperrmittel des Aufnahmekopfes 120 mechanisch durch das äußere Schwenkarmpaar entriegelt werden. Die Zweck erforderliche Preßluft für das Einfahren erhält die Kolbenzylindereinheit 117 über ein Steuerventil 130 von einem Luftspeichertank 131, der an der Platte 111 befestigt ist. Dieser Lufttank 131 steht über eine Leitung 132 mit einem Füllventil 133 in Verbindung. Sobald die Platte 111 so weit verdreht worden ist, daß sie die aus Fig. 1 ersichtliche Stellung einnimmt, befindet sich das Füllventil 133 unmittelbar vor dem Füllrüssel 129, so daß über diesen der Luftspeichertank 131 wieder aufgeladen werden kann. Kurz bevor die Platte 111 die aus der Fig. 1 ersichtliche Stellung erreicht hat, wird durch ein Steuerventil, das durch die Drehbewegung der Platte 111 betätigt wird, das Ventil 130 betätigt. Dadurch wird die Kolbenstange 119 der Kolbenzylindereinheit 117 ausgefahren, bis der Aufnahmekopf 120 die in Fig. 11 dargestellte Position erreicht.

Der dem Origa-Zylinder 125 zugeordnete Füllstutzen 128 braucht nicht mit einem Luftspeichertank in Verbindung zu stehen, da die Betätigung des Origa-Zylinders während des Stillstandes der Platte 111 erfolgt, und zwar immer in ein und der selben Position, nämlich in der, in welcher der Füllstutzen 128 genau vor dem Füllrüssel 129 liegt.

Die Erfindung ermöglicht es, auf störanfällige Drehverschlüsse für die Druckluftzufuhr zum Origa-Zylinder und zur Kolbenzylindereinheit des Schlittens zu verzichten. Vielmehr ist nur ein axial beweglicher Füllrüssel vorgesehen, durch den je nach Stellung der Platte 111 entweder Luft zum Origa-Zylinder oder zum Luftspeichertank 131 geführt werden kann, wobei vom Luftspeichertank 131 aus die Kolbenzylindereinheit zur Betätigung des Schlittens 116 mit Druckluft versorgt werden kann.

## Patentansprüche

1. Vorrichtung zum Zuführen von Druckluft zu zwei Kolbenzylindereinheiten (117, 125), wobei die erste Kolbenzylindereinheit (117) einer translatorisch bewegbaren Übergabeeinrichtung (120) zugeordnet ist, zum Einlegen einer neuen Wickelwelle (122) in das antreibbare Lager einer Halteeinrichtung einer Wickelvorrichtung zum Aufwickeln einer Materialbahn (123), wobei die Übergabeeinrichtung (120) und die dieser zugeordnete erste Kolbenzylindereinheit (117) auf mit einem Drehantrieb versehenen Schwenkplatten (111) montiert ist und letztere zusätzlich ein von der zweiten Kolbenzylindereinheit (125) betätigbares Schneidmesser (126) tragen, wobei die die Druckluft zu den beiden Kolbenzylindereinheiten (117, 125) führenden Leitungen (127, 132) an ihren den Kolbenzylindereinheiten abgewandten Enden mit an einer der Schwenkplatten (111) befestigten Kupplungsstücken (128, 133) verbunden sind, welche im Wechsel kurzzeitig an einen Luftzuführrüssel (129) anschließbar sind, wobei in die zur ersten Kolbenzylindereinheit (117) der Übergabeeinrichtung (120) führende Leitung (132) ein Druckluftspeicher (131) zwischengeschaltet ist.

2. Vorrichtung nach Anspruch 1,
**dadurch gekennzeichnet,**
daß die Kupplungsstücke (128, 133) trichterförmig ausgebildet sind und daß der Luftzuführrüssel (129) an seinem den Kupplungsstücken (128,133) zugewandten Endbereich komplementär ausgebildet ist.

3. Vorrichtung nach Anspruch 1 oder 2,
**dadurch gekennzeichnet,**
daß der Luftzuführrüssel (129) beweglich, vorzugsweise axial verschieblich, geführt ist.

## Claims

1. An apparatus for supplying compressed air to two piston-cylinder units (117, 125), wherein the first piston-cylinder unit (117) is assigned to a transfer device (120) movable in translation, for the insertion of a new winding shaft (122) into the drivable bearing of a holding device of a winding apparatus for winding up a material web (123), wherein the transfer device (120) and the first piston-cylinder unit (117) assigned thereto are mounted on pivoting plates (111) provided with a rotational drive, and the pivoting plates additionally carry a cutter blade (126) actuable by the second piston-cylinder unit (125), wherein the lines (127, 132) carrying the compressed air to the two piston-cylinder units (117, 125) are connected at their ends remote from the piston-cylinder units to coupling elements (128, 133) secured on one of the pivoting plates (111), which elements can be alternately connected to an air feeder nozzle (129) for a short time, wherein a compressed air accumulator (131) is interposed in the line (132) leading into the first piston-cylinder unit (117) of the transfer device (120).

2. An apparatus according to claim 1,
characterized in that
the coupling elements (128, 123) have a funnel-shaped design and that the air feeder nozzle (129) is designed at its end zone facing the coupling elements (128, 133) with a complementary shape.

3. An apparatus according to claim 1 or 2,
characterized in that
the air feeder nozzle (129) is carried for movement, preferably for axial displacement.

## Revendications

1. Dispositif pour amener de l'air comprimé à deux unités à piston et à cylindre (117, 125), la première unité à piston et à cylindre (117) étant associée à un dispositif de transfert (120) déplaçable par translation, pour placer un nouvel arbre d'enroulement (122) dans le palier entraînable d'un dispositif de support d'un dispositif d'enroulement pour enrouler une bande de matériau (123), le dispositif de transfert (120) et la première unité à piston et à cylindre (117) associée à celui-ci étant montés sur des plaques pivotantes (111) pourvues d'une commande tournante, et ces dernières portant en plus un couteau tranchant (126) actionnable par la deuxième unité à piston et à cylindre (125), les conduits (127, 132) acheminant l'air comprimé vers les deux unités à piston et à cylindre (117, 125) étant reliés à leurs extrémités éloignées des unités à piston et à cylindre à des pièces d'accouplement (128, 133) fixées à l'une des plaques pivotantes (111) qui, pendant le changement, peuvent être raccordées pendant une courte durée à un museau d'amenée d'air (129), et dans le conduit (132) menant à la première unité à piston cet à cylindre (117) du dispositif de transfert (120) étant intercalé un réservoir d'air comprimé (131).

2. Dispositif selon la revendication 1, caractérisé en ce que les pièces d'accouplement (128, 133) sont réalisées en forme d'entonnoir, et en ce que le museau d'amenée d'air (129) est réalisé de façon complémentaire à sa zone d'extrémité orientée vers les pièces d'accouplement (128, 133).

3. Dispositif selon la revendication 1 ou 2, caractérisé en ce que le museau d'amenée d'air (129) est guidé mobile, de préférence de façon déplaçable axialement.
